# FASCICULE DE BREVET EUROPEEN

(11) **EP 1 361 780 B1**
(45) Date de publication et mention de la délivrance du brevet: **25.01.2006**
(21) Numéro de dépôt: 03291077.0
(22) Date de dépôt: 05.05.2003
(51) Int. Cl.: H05B 6/04, H05B 6/06

(54) **Module de cuisson électrique à induction et procédé de commande du module**
Induktionskochmodul und Steuerungsverfahren des Moduls
Induction cooking module and control method of the module

(30) Priorité: 07.05.2002 FR 0205698; 02.05.2003 FR 0305408
(43) Date de publication de la demande: 12.11.2003
(73) Titulaire: Elka, 28000 Chartres (FR); Agtech, 69130 Ecully (FR)
(72) Inventeur: Montloup Didier, 69600 Oullins (FR); Forest François, 34980 St Clement de Rivière (FR); Gaspard Jean-Yves, 69400 Gleize (FR)
(74) Mandataire: Cabinet HERRBURGER

(56) Documents cités:
- DE-A- 19 708 335
- GB-A- 2 348 750
- US-A- 4 749 836

## Description

La présente invention concerne un module de cuisson électrique à induction tel que défini dans le préambule de la première revendication.

L'invention concerne également un procédé de commande d'un tel module.

### Etat de l'art - Solutions actuelles

Les systèmes de cuisson par induction à plusieurs foyers (2 ou 4) présents sur le marché grand public utilisent, pour la plupart, l'architecture de la figure 1A.

Le module élémentaire est constitué de deux inducteurs I1, I2 et de deux générateurs G1, G2, chacun de ces générateurs alimentant un inducteur et un seul. Pour une plaque de cuisson à 4 foyers, on utilise deux modules. Sur les réseaux monophasés dont les tensions sont supérieures à 200 V (Europe), le générateur électronique indéniablement le plus approprié à l'application est l'onduleur à résonance G de la figure 1B. La résonance est introduite en associant à l'inducteur, de caractère naturellement inductif, des condensateurs, C1 et C2, classiquement de quelques centaines de nF, pour aboutir à une fréquence de fonctionnement nominale d'une vingtaine de kHz, avec les technologies d'inducteurs actuelles dites « pancake ». Le réglage de la puissance fournie à l'inducteur s'opêre par variation de la fréquence de commande de l'onduleur.

Un problème important apparaît lorsque l'on veut réaliser le module comportant deux inducteurs et deux générateurs. Les puissances délivrées par les deux foyers doivent pouvoir être réglées indépendamment. Si l'on applique simultanément des fréquences de commande distinctes aux deux parties de ce module, on fait apparaître, du fait du couplage électrique des deux onduleurs par une ligne d'alimentation continue unique, des phénomènes de battement en fréquence extrêmement gênant pour l'utilisateur et qui doivent être éliminés.

Deux techniques d'association et de commande sont principalement mises en oeuvre aujourd'hui :
- la première consiste à découpler électriquement les deux générateurs (onduleurs) à l'aide de filtres passifs (inductances et condensateurs),
- la seconde est une option de commande qui conduit à faire fonctionner en alternance les deux générateurs à des fréquences de quelques Hz (figure 2) en synchronisme avec la tension secteur redressée qui alimente classiquement les générateurs. Il existe donc deux fréquences dans le système, la fréquence de fonctionnement propre des onduleurs (>20kHz) et la fréquence à laquelle on autorise cycliquement ce fonctionnement.

La figure 2 montre dans la ligne du haut la tension appliquée au générateur G1 et dans la ligne du bas la tension appliquée au générateur G2.

Si l'on envisage l'exemple typique d'un module à deux foyers connecté sur une prise normalisée 230V-16A, on peut théoriquement disposer d'une puissance totale de 3,7kW. Parallèlement, pour bénéficier de performances de cuisson élevées, la tendance est de permettre l'attribution quasi complète de cette puissance à un seul foyer (3kW). Les techniques précédentes nécessitent alors l'utilisation de deux onduleurs de 3kW, soit une électronique installée d'une puissance globale de 6kW, à comparer à la puissance maximale de 3,7kW gérable par le module. Cette technique est décrite dans le document GB 2 348 750 (ou FR 99 04 450) JAEGER REGULATION, constituant l'état de la Technique le plus proche).

### Exposé de l'invention

La présente invention a pour but de développer un module de cuisson électrique à induction du type correspondant ci-dessus, permettant de mieux utiliser l'électronique et surtout de pouvoir disposer au choix sur l'un ou l'autre des deux foyers dans le cas d'un module à deux foyers, la puissance maximale disponible.

A cet effet l'invention concerne un module de cuisson par induction du type défini ci-dessus caractérisé en ce que
- chaque inducteur est formé de deux bobinages indépendants,
- chaque générateur est formé de deux bras,
   * formés chacun de deux interrupteurs électroniques montés en série entre les deux bornes d'alimentation du réseau et le point de jonction des deux interrupteurs électroniques est un point de branchement relié à un bobinage de chacun des deux inducteurs,
   * à chaque bobinage est associé un condensateur de résonance placé en série formant un ensemble dont
      - l'une des deux bornes est connectée à l'un des bras et
      - l'autre borne est connectée à un moyen de commutation pour être reliée directement à l'une des bornes de l'alimentation (état direct) ou à la borne homologue de l'autre ensemble du même inducteur (état pont),
      - les moyens de commutation des deux inducteurs sont couplés pour ne pas prendre le même état en même temps.

Le montage du module de cuisson selon l'invention est parfaitement symétrique à un double titre d'abord au niveau de chaque foyer et entre les deux foyers. Cela permet d'une part de réaliser des circuits totalement identiques et interchangeables et d'autre part cela réduit la puissance des deux interrupteurs électroniques associé à chaque bras d'onduleur. Sur le plan industriel cela se traduit par une économie considérable tant par le coût des composants que pour la fabrication et le stockage. Malgré cela tout foyer peut fonctionner à la puissance maximale.

Suivant une autre caractéristique intéressante ? les moyens de commutation des deux bobinages d'un même inducteur sont commandés de la même manière, les bobinages (et leur condensateurs de résonance) d'un foyer étant reliés directement à l'une des bornes de l'alimentation et les bobinages (et leur condensateurs de résonance) de l'autre foyer étant montés en pont entre les deux bras d'un même générateur.

Suivant une autre caractéristique intéressante les deux bras d'un même générateur sont commandée en phase ou en opposition de phase.

Suivant une autre caractéristique intéressante, le moyen de commutation est muni d'une résistance de passage.

Dans ce montage, chaque interrupteur électronique est muni d'une diode anti-parallèle et d'un condensateur d'aide à la commutation.

Dans le module de cuisson, les moyens de commutation sont commandés de la même manière, les deux bobinages associés à leur condensateur de résonance d'un foyer étant chacun relié directement à l'une des deux bornes de l'alimentation et les deux bobinages associés à leur condensateur de résonance de l'autre foyer étant montés en série entre les deux bras (état pont).

D'une manière particulièrement avantageuse, les deux bras d'un même générateur sont commandés à la même fréquence en phase ou en opposition de phase.

Suivant une autre caractéristique, le réglage de la puissance du foyer dans l'état direct est effectué par le réglage de la fréquence de découpage et le réglage du foyer dans l'état pont est effectué par le réglage des durées respectives des commandes en phase ou en opposition de phase.

Pour le fonctionnement, l'état totalement inactif d'un foyer, l'autre étant en fonctionnement, est réalisé en le plaçant dans l'état pont et en maintenant en permanence la commande en phase.

Enfin de façon générale, les inducteurs d'un foyer peuvent être constitués par 2n bobinages.

### Dessins

La présente invention sera décrite ci-après à l'aide d'un exemple de réalisation représenté dans les dessins annexés ainsi que des schémas expliquant l'art antérieur.
- La figure 1A est un schéma d'un module de cuisson par induction à deux foyers selon l'art antérieur,
- la figure 1B est un schéma d'un générateur élémentaire associé à l'un des inducteurs des foyers de la figure 1,
- la figure 2 est un diagramme montrant l'alternance de la commande des deux générateurs du module de cuisson de la figure 1 selon l'art antérieur,
- la figure 3 montre le schéma d'un bras d'onduleur associé à un inducteur,
- la figure 4 montre l'état de branchement direct d'un bobinage et de son condensateur de résonance,
- la figure 5 montre l'état de branchement en pont de deux bobinages d'un même inducteur et de leur condensateur de résonance,
- la figure 6 représente la commande des bras en phase et en opposition de phase,
- la figure 7 est un schéma d'un module de cuisson à deux foyers selon un exemple de réalisation de l'invention,
- la figure 8 représente l'une des configurations du schéma de réalisation de la figure 7 dans laquelle l'inducteur I1 est dans l'état direct et l'inducteur I2 est dans l'état pont.

### Description des modes de réalisation

Selon la figure 3, l'inducteur (I1, I2) du module de cuisson est divisé en deux bobinages indépendants dont l'un IND1 est représenté. Ce bobinage IND1 est relié par une borne aux interrupteurs électroniques T1 et T2 d'un des deux bras qui reçoivent les signaux de commande S1 et S2. Ces interrupteurs électroniques comportent en parallèle un condensateur et une diode non référencés. L'autre borne du bobinage est reliée en série au condensateur de résonance C1. En aval du condensateur C1, le montage comporte un commutateur RL1 qui, en position P1 relie directement l'ensemble constitué du bobinage IND1 et du condensateur de résonance C1 à l'une des bornes de l'alimentation ; en position P2 il relie ce même ensemble à la sortie P2 homologue du commutateur de l'autre bobinage associé au même foyer. Il s'agit alors d'un montage en pont et le fonctionnement de ce montage dépend de la différence des tensions délivrées par chacun des deux bras du générateur.

De façon générale, en utilisant une écriture avec l'indice i, chaque inducteur (Ii) est formé de deux bobinages indépendants (INDi, INDi') et chaque générateur est formé de deux bras (Bi, Bi+1).

Les bras Bi sont formés chacun de deux interrupteurs électroniques (T1i, T2i) montés en série entre les deux bornes d'alimentation (L1, L2) du réseau et le point de jonction (Ai) des deux interrupteurs électroniques est un point de branchement relié à un bobinage (IND1) et (IND2) (respectivement IND1' et IND2') de chacun des deux inducteurs (I1, I2).

A chaque bobinage (INDi) est associé un condensateur de résonance (Ci) placé en série formant un ensemble dont
- l'une des deux bornes est connectée à l'un des bras (Bi) et
- l'autre borne est connectée à un moyen de commutation (Rli) pour être reliée directement à l'une des bornes de l'alimentation (état direct) ou à la borne homologue de l'autre ensemble du même inducteur (état pont).

Enfin, les moyens de commutation (Rli) des deux inducteurs (I1, I2) sont couplés pour ne pas prendre le même état en même temps.

La figure 4 montre le premier cas de branchement direct du bobinage IND 1 qui peut alors recevoir toute la puissance disponible.

La figure 5 montre le cas du branchement en pont de deux bras d'onduleur B1 et B2, associés aux deux bobinages IND1, IND1' du même inducteur I1 et à leur condensateur de résonance.

Le chronogramme de la figure 6 représente la commande des tensions VA, VB soit en phase soit en opposition de phase qui concerne surtout le fonctionnement de l'inducteur monté en pont. Pour une commande en phase les bornes de l'ensemble constitué des deux bobinages et des deux condensateurs de résonance connectés en pont reçoivent les mêmes tensions VA et VB de sorte que la différence de ces deux tensions appliquée à l'ensemble est nulle et qu'il n'est traversé par aucun courant. Les bobinages IND1, IND1' ne fournissent alors aucune énergie au récipient

Pour une commande en opposition de phase, la différence des deux tensions appliquée à l'ensemble est une tension alternative à la fréquence du signal de commande S (typiquement qques 10kHz) et les bobinages IND1 et IND1' peuvent fournir de l'énergie au récipient

La combinaison d'un bras d'onduleur et d'un bobinage d'un foyer permet de réaliser un module de cuisson à deux foyers parfaitement symétriques ce qui est très intéressant pour la réalisation pratique car les interrupteurs électroniques du bras peuvent être dimensionnés pour la moitié de la puissance maximale d'un foyer puisque l'autre moitié de la puissance est fournie par l'autre bras du générateur associé à l'autre bobinage du même inducteur.

Le principe décrit ci-dessus peut se généraliser à la division de l'inducteur d'un foyer en 2n bobinages indépendants.

La figure 7 montre le circuit d'un module selon l'invention composé de deux inducteurs ayant chacun deux bobinages (IND1, IND1') et , (IND2, IND2') et les bras d'onduleur B 1 et B2 installés sur ce montage parfaitement symétrique permettent de fournir toute la puissance à un quelconque des inducteurs. Selon la figure 7, chaque inducteur d'un foyer est divisé en deux bobinages (IND1, IND1') et (IND2, IND2') et un bras d'onduleur qui leur est respectivement associé. Dans cet exemple les commutateurs sont des relais électromécaniques RL1, RL1', RL2, RL2'. En parallèle aux condensateurs de résonance, on a une résistance R pour permettre d'initialiser correctement les tensions aux bornes du condensateur lors des changements d'état des relais. Le changement de mode de fonctionnement par les relais ne se faire que lorsque les onduleurs sont inactifs c'est-à-dire lorsque les signaux de commande S1, S1', S2, S2' des interrupteurs électroniques sont bloqués. Les deux positions de fonctionnement possible sont données ci-après :
- RL1, RL1' en position (P1), RL2, RL2' en position (P2) : chaque bobinage de l'inducteur 1 est alimenté indépendamment par chacun des bras à travers les condensateurs de résonance C1 et C1', tandis que les deux bobinages de l'inducteur 2, en série avec C2 et C2', sont alimentés simultanément par la structure en pont constituée des deux bras. La figure 8 fait apparaître plus précisément cette première configuration.
- RL2, RL2' en position (P1), RL1, RL1' en position (P2) : inversement, chaque bobinage de l'inducteur 2 est maintenant alimenté indépendamment par chacun des bras à travers les condensateurs de résonance C2 et C2', tandis que les deux bobinages de l'inducteur 1, en série avec C1 et C1' sont alimentés simultanément par la structure en pont constituée des deux bras.

A partir de ces configurations de l'étage de puissance, la commande permet ensuite d'obtenir les différents modes de fonctionnement désirés. Pour cela, on définit tout d'abord la notion de maître et d'esclave. L'ensemble inducteur-générateur maître est celui sur lequel l'utilisateur demande la puissance la plus élevée. Il est placé dans la configuration où les deux parties sont alimentées indépendamment (inducteur 1 sur la figure 7).

La commande des deux bras s'opère alors de la façon suivante : la fréquence des signaux de commande Si est la même (commande synchrone) pour les deux bras et elle est réglée en fonction de la puissance désirée sur l'inducteur maître. Par contre, les deux bras peuvent être commandés soit en phase soit en opposition de phase (figure 6), à l'échelle de la fréquence de découpage (≥20kHz).

A fréquence donnée, la puissance fournie à l'inducteur maître est indépendante du mode en phase ou en opposition de phase, chaque bobinage étant alimenté indépendamment par un bras (tensions VA et VB).

Dans le cas de l'inducteur esclave, ses deux bobinages en série avec les condensateurs de résonance sont alimentés par le pont constitué des deux bras, donc par la tension VA - VB. En opposition de phase, cette tension sera un créneau d'amplitude égale à la tension d'alimentation continue des bras et de fréquence égale à la fréquence imposée par le maître. En phase, la tension VA - VB sera nulle. Il suffit alors d'alterner, sur quelques périodes du réseau alternatif, le mode en phase et le mode en opposition de phase pour régler la puissance sur l'inducteur esclave. A la limite, si l'on veut totalement arrêter ce dernier, on maintient en permanence le mode en phase.

En résumé, la puissance sur l'inducteur maître est réglée par la fréquence de découpage des bras d'onduleur, la puissance sur l'inducteur esclave par le choix du nombre de périodes réseau sur lequel on autorise le mode en opposition de phase.

Cette technique présente deux avantages principaux :
- l'électronique (constituée des deux bras) est globalement dimensionnée pour la puissance totale susceptible d'être fournie aux deux inducteurs simultanément, soit 3,7kW,
- il existe une seule fréquence de commande du système, ce qui élimine tout risque de battement de fréquence.

## Revendications

1. Module de cuisson électrique à induction comprenant deux inducteurs alimentés par un générateur (onduleur) recevant la tension redressée du réseau électrique, et formé de deux bras, formés chacun de deux interrupteurs électroniques montés en série entre deux bornes d'alimentation du réseau, et un condensateur de résonance associé à chaque bobinage et placé en série,
**caractérisé en ce que**
- chaque inducteur est formé de deux bobinages indépendants (IND1, IND1') et (IND2, IND2'),
- chaque générateur est formé de deux bras (B1, B2),
* le point de jonction (Ai) des deux interrupteurs électroniques est un point de branchement relié à un bobinage (IND1) et (IND2) (respectivement IND1' et IND2') de chacun des deux inducteurs,
* le condensateur de résonance (Ci) associé à chaque bobinage (IND1) est placé en série formant un ensemble dont
• l'une des deux bornes est connectée à l'un des bras (Bi) et
• l'autre borne est connectée à un moyen de commutation (Rli) pour être reliée directement à l'une des bornes de l'alimentation (état direct) ou à la borne homologue de l'autre ensemble du même inducteur (état pont),
• les moyens de commutation (Rli) des deux inducteurs sont couplés pour ne pas prendre le même état en même temps.

2. Module de cuisson électrique selon la revendication 1,
**caractérisé en ce que**
le moyen de commutation (Rli) est muni d'une résistance de passage.

3. Module de cuisson électrique selon la revendication 1,
**caractérisé en ce que**
chaque interrupteur électronique (T1i, T2i) est muni d'une diode anti-parallèle et d'un condensateur d'aide à la commutation.

4. Module de cuisson électrique selon la revendication 1,
**caractérisé en ce que**
les moyens de commutation (RL1, RL1' respectivement RL2, RL2') sont commandés de la même manière, les deux bobinages associés à leur condensateur de résonance d'un foyer étant chacun relié directement à l'une des deux bornes de l'alimentation et les deux bobinages associés à leur condensateur de résonance de l'autre foyer étant montés en série entre les deux bras (état pont).

5. Module de cuisson électrique selon la revendication 1,
**caractérisé en ce que**
les deux bras (Bi) d'un même générateur sont commandés à la même fréquence en phase ou en opposition de phase.

6. Module de cuisson électrique selon la revendication 1,
**caractérisé en ce que**
le réglage de la puissance du foyer dans l'état direct est effectué par le réglage de la fréquence de découpage et le réglage du foyer dans l'état pont est effectué par le réglage des durées respectives des commandes en phase ou en opposition de phase.

7. Module de cuisson électrique selon la revendication 1,
**caractérisé en ce que**
l'état totalement inactif d'un foyer, l'autre étant en fonctionnement, est réalisé en le plaçant dans l'état pont et en maintenant en permanence la commande en phase.

8. Module de cuisson électrique selon la revendication 1,
**caractérisé en ce que**
les inducteurs du foyer sont constitués par 2n bobinages.

## Patentansprüche

1. Modul zum elektrischen Kochen mit Induktion mit zwei Induktoren, die über einen Generator (Wechselrichter) gespeist werden, der die gleichgerichtete Spannung des Stromversorgungsnetzes empfängt und der von zwei Zweigen gebildet ist, die jeweils von zwei zwischen zwei Versorgungsanschlüssen des Netzes in Reihe geschalteten elektronischen Schaltern gebildet sind, und einem Resonanzkondensator, der jeder Wicklung zugeordnet und in Reihe geschaltet ist,
**dadurch gekennzeichnet, dass**
- jeder Induktor von zwei unabhängigen Wicklungen (IND1, IND1') und (IND2, IND2') gebildet ist,
- jeder Generator von zwei Zweigen (B1, B2) gebildet ist,
die Verbindungsstelle (Ai) der zwei elektronischen Schalter eine Zweigstelle ist, die mit einer Wicklung (IND1) und (IND2) (bzw. IND1' und IND2') eines jeden der beiden Induktoren verbunden ist,
der jeder Wicklung (IND1) zugeordnete Resonanzkondensator (Ci) in Reihe geschaltet ist, wodurch eine Einheit gebildet wird, wovon
• einer der beiden Anschlüsse an einen der Zweige (Bi) angeschlossen ist und
• der andere Anschluss an ein Umschaltmittel (Rli) angeschlossen ist, um direkt mit einem der Anschlüsse der Versorgung (Direktzustand) oder mit dem homologen Anschluss der anderen Einheit des gleichen Induktors (Brückenzustand) verbunden zu werden,
• die Umschaltmittel (Rli) der beiden Induktoren gekoppelt sind, um nicht gleichzeitig den gleichen Zustand einzunehmen.

2. Modul zum elektrischen Kochen nach Anspruch 1, **dadurch gekennzeichnet, dass** das Umschaltmittel (Rli) mit einem Durchgangswiderstand ausgestattet ist.

3. Modul zum elektrischen Kochen nach Anspruch 1, **dadurch gekennzeichnet, dass** jeder elektronische Schalter (T1i, T2i) mit einer Antiparalleldiode und mit einem Umschalthilfe-Kondensator ausgestattet ist.

4. Modul zum elektrischen Kochen nach Anspruch 1, **dadurch gekennzeichnet, dass** die Umschaltmittel (RL1, RL1' bzw. RL2, RL2') auf die gleiche Art und Weise gesteuert werden, wobei die zwei ihrem Resonanzkondensator zugeordneten Wicklungen einer Kochzone jeweils direkt mit einem der beiden Anschlüsse der Versorgung verbunden sind und die zwei ihrem Resonanzkondensator zugeordneten Wicklungen der anderen Kochzone zwischen den beiden Zweigen in Reihe geschaltet sind (Brückenzustand).

5. Modul zum elektrischen Kochen nach Anspruch 1, **dadurch gekennzeichnet, dass** die beiden Zweige (Bi) eines gleichen Generators mit der gleichen Frequenz gleichphasig oder gegenphasig gesteuert werden.

6. Modul zum elektrischen Kochen nach Anspruch 1, **dadurch gekennzeichnet, dass** die Einstellung der Leistung der Kochzone im Direktzustand über die Einstellung der Schaltfrequenz und die Einstellung der Kochzone im Brückenzustand über die Einstellung der jeweiligen Zeiten der gleichphasigen oder gegenphasigen Steuerung erfolgt.

7. Modul zum elektrischen Kochen nach Anspruch 1, **dadurch gekennzeichnet, dass** der vollkommen inaktive Zustand einer Kochzone, wobei die andere in Betrieb ist, **dadurch** realisiert wird, dass sie in den Brückenzustand versetzt und permanent die gleichphasige Steuerung aufrechterhalten wird.

8. Modul zum elektrischen Kochen nach Anspruch 1, **dadurch gekennzeichnet, dass** die Induktoren der Kochzone von 2n Wicklungen gebildet sind.

## Claims

1. Electric induction modular hob comprising two inductors supplied by a generator (inverter) receiving the rectified voltage of the electric network and formed of two arms each formed of two electronic interrupters mounted in series between two supply terminals of the network, and a resonance capacitor associated with each winding and placed in series, **characterised in that**
- each inductor is formed of two independent windings (IND1, IND1') and (IND2, IND2'),
- each generator is formed of two arms (B1, B2),
* the connection point (Ai) of the two electronic interrupters is a branching point connected to a winding (IND1) and (IND2) (respectively IND1' and IND2') of each of the two inductors,
* the resonance capacitor (Ci) associated with each winding (IND1) is placed in series forming an assembly wherein
• one of the two terminals is connected to one of the arms (Bi) and
• the other terminal is connected to a switching means (Rli) in order to be directly connected to one of the supply terminals (direct state) or to the counterpart terminal of the other assembly of the same inductor (bridge state),
• the switching means (Rli) of the two inductors are coupled so as not to be in the same state at the same time.

2. Electric modular hob as claimed in Claim 1, **characterised in that**
the switching means (Rli) is provided with a transition resistor.

3. Electric modular hob as claimed in Claim 1, **characterised in that**
each electronic interrupter (T1i, T2i) is provided with an anti-parallel diode and a capacitor for facilitating switching.

4. Electric modular hob as claimed in Claim 1, **characterised in that**
the switching means (RL1, RL1' respectively RL2, RL2') are controlled in the same manner, the two windings associated with their resonance capacitor of one hot plate each being directly connected to one of the two supply terminals and the two windings associated with their resonance capacitor of the other hot plate being mounted in series between the two arms (bridge state).

5. Electric modular hob as claimed in Claim 1, **characterised in that**
the two arms (Bi) of a single generator are controlled at the same frequency in phase or in antiphase.

6. Electric modular hob as claimed in Claim 1, **characterised in that**
the power of the hot plate in the direct state is controlled by controlling the cut-off frequency and the hot plate in the bridge state is controlled by controlling the respective lenghs of phase control or antiphase control.

7. Electric modular hob as claimed in Claim 1, **characterised in that**
one hot plate is made totally inactive, whilst the other hot plate is operational, by putting it in the bridge state and permanently maintaining the phase control.

8. Electric modular hob as claimed in Claim 1, **characterised in that**
the inductors of the hot plate are formed by 2n windings.
